# EUROPÄISCHE PATENTSCHRIFT

(11) **EP 1 360 709 B1**
(45) Veröffentlichungstag und Bekanntmachung des Hinweises auf die Patenterteilung: **07.05.2008**
(21) Anmeldenummer: 02708231.2
(22) Anmeldetag: 07.02.2002
(51) Int. Cl.: H01H 1/22, H01H 73/04

(54) **SCHALTKONTAKTANORDNUNG**
SWITCHING CONTACT ARRANGEMENT
DISPOSITIF A CONTACT DE COMMUTATION

(30) Priorität: 14.02.2001 DE 10108858
(43) Veröffentlichungstag der Anmeldung: 12.11.2003
(73) Patentinhaber: SIEMENS AKTIENGESELLSCHAFT, 80333 München (DE)
(72) Erfinder: SEIDLER, Günter, 13359 Berlin (DE); SCHMIDT, Detlev, 12055 Berlin (DE); TÜRKMEN, Sezai, 13629 Berlin (DE); SEBEKOW, Michael, 13125 Berlin (DE); BACH, Michael, 12437 Berlin (DE); THIEDE, Ingo, 12159 Berlin (DE)
(86) Internationale Anmeldenummer: PCT/DE2002/000485
(87) Internationale Veröffentlichungsnummer: WO 2002/065494

(56) Entgegenhaltungen:
- US-A- 5 359 161
- US-A- 5 469 121
- US-A- 5 517 164

## Beschreibung

Die vorliegende Erfindung betrifft eine Schaltkontaktanordnung mit einem Kontaktträger und einem an dem Kontaktträger um einen Drehpunkt gelenkig bewegbaren Kontakthebel sowie mit einer als Blattfeder ausgebildeten Kontaktkraftfeder zum Anpressen des Kontakthebels an einen Gegenkontakt.

Eine Schaltkontaktanordnung dieser Art ist als Bestandteil eines Niederspannungs-Leistungsschalters durch die US- Patentschrift 5,517,164 bekannt geworden.

Die auf die Schaltkontakte von Leistungsschaltern wirkende Kontaktkraft wird dadurch aufgebracht, dass die erwähnten Kontaktkraftfedern während des Einschaltens gespannt werden. Dies geschieht durch eine zu dem Leistungsschalter gehörende Antriebsvorrichtung, deren Schaltweg über die vorgesehene Lebensdauer des Leistungsschalters im wesentlichen konstant ist. Demgegenüber vergrößert sich durch Abbrand der Schaltkontakte der Weg der Kontakthebel, wodurch die Kontaktkraft entsprechend dem Abbrand abnimmt. Soll sichergestellt sein, dass auch gegen Ende der Lebensdauer einer Schaltkontaktanordnung eine ausreichende Kontaktkraft erzielt wird, so kann eine entsprechende Bemessung der Kontaktkraftfedern zu einer unerwünscht hohen Kontaktkraft im Neuzustand der Schaltkontaktanordnung führen. Dies hat einen entsprechend hohen Energiebedarf der Antriebsvorrichtung zur Folge.

Der vorliegenden Erfindung liegt die Aufgabe zugrunde, einen Leistungsschalter anzugeben, bei dem die Kontaktkraft weniger stark vom Abbrand der Kontakte abhängt.

Durch die Erfindung wird diese Aufgabe bei einer Schaltkontaktanordnung der eingangs genannten Art dadurch gelöst, dass die Kontaktkraftfeder wippenartig schwenkbar angeordnet ist, derart, dass die Enden der Kontaktkraftfeder am Kontakthebel anliegen und ein Schwenklager der Kontaktkraftfeder zwischen dem Drehpunkt des Kontakthebels und seinem kontaktgebenden Endteil angeordnet ist.

Die Kontaktkraft der erfindungsgemäßen Schaltkontaktanordnung folgt nicht der bekannten Charakteristik einer SchraubenDruckfeder oder einer einarmigen Blattfeder nach der genannten US 5,517,164. Vielmehr ist die Abhängigkeit vom Kontaktabbrand weitgehend reduziert und kann durch optimierte Auslegung der Geometrie weitgehend beseitigt werden. Die Festlegung der Kontaktkraft erfolgt im wesentlichen durch geeignete Wahl der Vorspannung. Damit entfällt auch die Notwendigkeit der Überdimensionierung der Kontaktkraftfeder und der Antriebsvorrichtung, was die Lebensdauer des Leistungsschalters günstig beeinflusst.

Vorzugsweise ist das Schwenklager der Kontaktkraftfeder ohne feste Verbindung mit dem Kontaktträger in Abhängigkeit von der jeweiligen Federkraft entlang einer am Kontaktträger befindlichen Gleitfläche beweglich ist. Durch die nicht ortsgebundene Lagerung verändert sich der Lagerpunkt der Blattfederanordnung in Abhängigkeit von der Position des Kontakthebels.

Es erweist sich als vorteilhaft, wenn das Schwenklager der Kontaktkraftfeder durch einen an der im wesentlichen ebenen Gleitfläche am Kontaktträger anliegenden Knick der Kontaktkraftfeder gebildet ist.

Um trotz des relativ zum Kontaktträger verschiebbaren Schwenklagers der Kontaktkraftfeder eine definierte Kraftwirkung sicherzustellen, empfiehlt es sich, die relative Bewegung der Kontaktkraftfeder zum Kontakthebel einzuschränken oder auf einen bestimmten Punkt zu beziehen. Dies kann dadurch erreicht werden, dass als Widerlager der Kontaktkraftfeder ein am Kontaktträger sitzender Gleitbutzen vorgesehen ist. Gleichfalls als gut geeignet erweist es sich, wenn zur Bildung eines Widerlagers der Kontaktkraftfeder ein Ende derselben abgebogen ist und zur Aufnahme des abgebogenen Endes am Kontakthebel eine Ausnehmung angeordnet ist.

Wie einleitend erwähnt, gehört es zum Anliegen der Erfindung, den Energiebedarf zur Betätigung der Schaltkontaktanordnung eines Leistungsschalters gering zu halten. Hierzu kann dadurch beigetragen werden, dass am Kontaktträger und am Kontakthebel versetzt einander gegenüberstehende Vorsprünge vorgesehen sind in einer derartigen Anordnung, dass die Federkraft beim Einschalten der Schaltkontaktanordnung gegen Ende der Einschaltbewegung ansteigt. Dies hat zur Folge, dass die von einer Antriebsvorrichtung zu liefernde Antriebskraft bei der Berührung der Kontakthebel mit ihrem Gegenkontakt weniger steil ansteigt und bereits vorhandene kinetische Energie genutzt werden kann, die benötigte Spannung der Kontaktkraftfedern im eingeschalteten Zustand der Schaltkontaktanordnung zu erreichen.

Die erfindungsgemäße Ausbildung eines Schaltkontaktanordnung ist besonders für Leistungsschalter mit hohem Nennstrom geeignet, die in jedem Pol mehrere Kontakthebel aufweisen. Die Herstellung und die Montage der entsprechenden Anzahl von Kontaktkraftfedern können dadurch vereinfacht werden, dass die Kontaktkraftfedern aller Kontakthebel Bestandteil einer einteiligen Blattfeder sind.

Im Folgenden wird die Erfindung anhand in den Figuren dargestellter Ausführungsbeispiele näher erläutert.

Figur 1 zeigt eine Schaltkontaktanordnung mit mehreren Kontakthebeln teilweise in einem Schnitt II-II in Figur 2.

Figur 2 zeigt die Schaltkontaktanordnung gemäß der Figur 1 mit Blick auf die parallelen Kontakthebel.

Figur 3 ist eine in vergrößertem Maßstab gezeigte Einzelheit der Schaltkontaktanordnung gemäß den Figuren 1 und 2.

Die Figuren 4, 5 und 6 zeigen ein weiteres Ausführungsbeispiel in Darstellungen, die den Figuren 1, 2 und 3 entsprechen.

Figur 7 zeigt eine Blattfeder, die Kontaktkraftfedern für mehrere Kontakthebel aufweist, in einer perspektivischen Darstellung.

Der in den Figuren 1, 2 und 3 dargestellte Schaltkontaktanordnung umfasst einen Kontaktträger 1, der in einem nicht dargestellten Schwenklager mittels Lagerzapfen 12 gelagert ist. Kontakthebel 2 sind mit dem Kontaktträger 1 gelenkig um einen Drehpunkt 11 verbunden. Die Kontakthebel 2 besitzen einen kontaktgebenden Endteil 18 und sind am gegenüberliegenden Ende durch lediglich angedeutete biegsame Leiter 13 elektrisch leitend mit einer unteren Anschlussschiene 4 verbunden. Zwischen dem Kontaktträger 1 und den Kontakthebeln 2 befinden sich wippenartig gelagerte Kontaktkraftfedern 8, die dafür sorgen, dass die kontaktgebenden Endteile 18 der Kontakthebel 2 im eingeschalteten Zustand der Schaltkontaktanordnung mit ausreichender Kontaktkraft an einem Gegenkontakt 5 anliegen, der ein Lichtbogenhorn 3 trägt. In bekannter Weise kann der Gegenkontakt 5 durch ein Ende einer parallel zur unteren Anschlussschiene 4 angeordnete obere Anschlussschiene gebildet sein.

In der Figur 1 ist ferner schematisch eine an sich bekannte Antriebsvorrichtung 6 gezeigt, die mittels einer Hebelkette 7 auf den Kontaktträger 1 wirkt und diesen in die Ein- bzw. Ausschaltstellung bringt. Zusammen mit nicht gezeigten Schutz- und Steuereinrichtungen bilden die genannten Baugruppen einen Niederspannungs-Leistungsschalter 22, wie durch einen strichpunktierten Rahmen angedeutet ist.

Die Kontaktkraftfedern 8 der einzelnen Kontakthebel 2 können zwar einzelne, als Blattfeder ausgebildete Teile sein, sind aber Bestandteil einer zusammenhängenden, d. h. einteiligen Blattfeder. Wie näher den Figuren 1 und 3 zu entnehmen ist, besitzen die Kontaktkraftfedern 8 einen etwa mittig angeordneten Knick 20, der zusammen mit einer am Kontaktträger 1 ausgebildeten Gleitfläche 19 ein Schwenklager 10 bildet. Wesentlich für die gewünschte Funktion der Schaltkontaktanordnung ist die Lage des Schwenklagers 10 zwischen dem Drehpunkt 11 des Kontakthebels 2 und einem oberen Endschenkel 14 der Kontaktkraftfeder 8. Dieser Endschenkel 14 liegt am kontaktgebenden Endteil 18 des Kontakthebels 2 an, während ein etwa gleich geformter Endschenkel 14 am gegenüberliegenden Ende der Kontaktkraftfeder 8 an dem Kontakthebel 2 etwa dort anliegt, wo sich der Drehpunkt 11 befindet. Diese Anordnung hat die Eigenschaft, dass die Kontaktkraft zwischen dem kontaktgebenden Endteil 18 und dem Gegenkontakt 5 weitgehend unabhängig von der relativen Position der Kontakthebel 2 zu dem Kontaktträger 1 ist. Dementsprechend ist der Einfluss des Abbrand der zusammenwirkenden Kontaktstellen auf die Größe der Kontaktkraft gering.

Um sicher zu stellen, dass die benötigte Kontaktkraft entsteht, ist bei gegebenen Abmessungen und Eigenschaften der zusammenwirkenden Teile die Position des oberen abgewinkelten Endteiles 14 der Kontaktkraftfeder 8 wesentlich. Hierzu ist ein am Kontaktträger 2 angebrachter Gleitbutzen 9 vorgesehen. Das Schwenklager 10 der Blattfederanordnung 8 ist ohne feste Verbindung mit dem Kontaktträger 1 entlang der Gleitfläche 19 frei beweglich und in Abhängigkeit von der Spannung der Kontaktkraftfeder 8 lediglich begrenzt durch den als Widerlager dienenden Gleitbutzen 9.

Es ist noch zu erwähnen, dass sich die dargestellte Anordnung der wippenartigen Kontaktkraftfeder 8 in dem Raum zwischen der den Kontakten abge5wandten Seite des Kontakthebels 2 und dem Kontaktträger 1 befindet und hierdurch gegen Einflüsse von Schaltlichtbögen geschützt ist.

Die in den Figuren 4 bis 7 dargestellte weitere Ausführungsform einer Schaltkontaktanordnung mit einer Vielzahl von Kontakthebeln 2 (Vielfachkontaktsystem) weicht in den im folgenden beschriebenen Merkmalen von denen des in den Figuren 1 bis 3 dargestellten Beispieles ab. Hinsichtlich der übrigen Ausgestaltung wird auf die Beschreibung der Ausführungsform nach den Figuren 1 bis 3 verwiesen.

Während bei dem ersten Ausführungsbeispiel der Erfindung der Gleitbutzen 9 als Mittel zur Positionierung der wippenartigen Kontaktkraftfeder 8 dient, ist bei der in den Figuren 4 bis 7 dargestellten zweiten Ausführungsform der Erfindung der obere Endschenkel 14 in Richtung des Kontakthebels abgewinkelt. Die Kontakthebel 2 sind mit einer Ausnehmung 15 versehen, in welche der Endschenkel 14 eingreift. Hierdurch sind die Kontaktkraftfedern 8 gegenüber den zugeordneten Kontakthebeln ausrichtet. Wie auch in dem Ausführungsbeispiel gemäß den Figuren 1, 2 und 3 wird die gewünschte Kontaktkraft durch den Einbau der Kontaktkraftfedern 8 in die Schaltkontaktanordnung mit einer bestimmten Vorspannung erreicht.

Die Ausbildung mehrerer Kontaktkraftfedern 8 als einteilige Blattfeder 23 ist näher aus den Figuren 5 und 7 ersichtlich. Dabei lässt die Figur 5 erkennen, dass die Blattfeder 23 hinter den Kontakthebeln liegt. Die Montage ist einfach und kann beispielsweise so erfolgen, dass die Blattfeder 23 nach dem Zusammenfügen von Kontaktträger 1 und Kontakthebeln 2 in den Zwischenraum hineingedrückt wird, bis die abgewinkelten Endteile 14 in die Ausnehmungen 25 einrasten.

Zur Verringerung des Energiebedarfs beim Einschalten eines Leistungsschalters kann es erwünscht sein, dass die Kontaktkraft erst kurz vor der Endstellung der Kontakthebel beim Einschalten auf einen gewünschten Wert erhöht wird. Zur Erreichung dieses Ziels sind, wie deutlich in den Fig.4 und Fig. 6 erkennbar, am Kontaktträger 1 und am Kontakthebel 2 Vorsprünge 16 bzw. 17 vorgesehen, die zueinander versetzt gegenüberstehen und derart angeordnet sind, dass die Federkraft gegen Ende der Einschaltbewegung erhöht wird.

### Bezugszeichenliste

- 1: Kontaktträger
- 2: Kontakthebel
- 3: Lichtbogenhorn am Gegenkontakt 5
- 4: untere Anschlussschiene
- 5: Gegenkontakt
- 6: Antriebsvorrichtung
- 7: Hebelkette
- 8: wippenartige Kontaktkraftfeder
- 9: Gleitbutzen
- 10: Schwenklager der Kontaktkraftfeder
- 11: Drehpunkt des Kontakthebels 2
- 12: Zapfen für Schwenklager
- 13: biegsame Strombänder
- 14: abgewinkelter Endschenkel der Kontaktkraftfeder 8
- 15: Ausnehmung am Kontakthebel 2
- 16: Vorsprung am Kontaktträger 1
- 17: Vorsprung am Kontakthebel 2
- 18: kontaktgebender Endteil des Kontakthebels 2
- 19: Gleitfläche am Kontaktträger 1
- 20: Knick der Kontaktkraftfeder 8
- 21: Schaltkontaktanordnung
- 22: Leistungsschalter
- 23: Blattfeder mit mehreren Kontaktkraftfedern 8

## Patentansprüche

1. Schaltkontaktanordnung mit einem Kontaktträger (1) und einem an dem Kontaktträger (1) um einen Drehpunkt (11) gelenkig bewegbaren Kontakthebel (2) sowie mit einer als Blattfeder ausgebildeten Kontaktkraftfeder (8) zum Anpressen des Kontakthebels (2) an einen Gegenkontakt, (5),
**dadurch gekennzeichnet,**
**dass** die Kontaktkraftfeder (8) wippenartig schwenkbar angeordnet ist, derart, dass die Enden (14) der Kontaktkraftfeder (8) am Kontakthebel (2) anliegen und ein Schwenklager (10) der Kontaktkraftfeder (8) zwischen dem Drehpunkt (11) des Kontakthebels (2) und seinem kontaktgebenden Endteil (18) angeordnet ist.

2. Schaltkontaktanordnung nach Patentanspruch 1,
**dadurch gekennzeichnet,**
**dass** das Schwenklager (10) der Kontaktkraftfeder (8) ohne feste Verbindung mit dem Kontaktträger (1) in Abhängigkeit von der jeweiligen Federkraft entlang einer am Kontaktträger (1) befindlichen Gleitfläche (19) beweglich ist.

3. Schaltkontaktanordnung nach einem der vorangehenden Ansprüche, **dadurch gekennzeichnet,**
**dass** das Schwenklager (10) der Kontaktkraftfeder (8) durch einen an der im wesentlichen ebenen Gleitfläche (19) am Kontaktträger (1) anliegenden Knick (20) der Kontaktkraftfeder (8) gebildet ist.

4. Schaltkontaktanordnung nach einem der vorangehenden Ansprüche, **dadurch gekennzeichnet,**
**dass** als Widerlager der Kontaktkraftfeder (8) ein am Kontaktträger (2) sitzender Gleitbutzen (9) vorgesehen ist. (Fig.2 und Fig.3)

5. Schaltkontaktanordnung nach einem oder mehreren der Ansprüche 1 - 4,
**dadurch gekennzeichnet,**
**dass** zur Bildung eines Widerlagers der Kontaktkraftfeder (8) ein Ende (14) derselben abgebogen ist und zur Aufnahme des abgebogenen Endes (14) am Kontakthebel (2) eine Ausnehmung (15) angeordnet ist. (Fig. 4, 6, 7)

6. Schaltkontaktanordnung nach einem der Ansprüche 1 - 5,
**dadurch gekennzeichnet,**
**dass** am Kontaktträger (1) und am Kontakthebel(2) versetzt einander gegenüberstehende Vorsprünge (16, 17) vorgesehen sind in einer derartigen Anordnung, dass die Federkraft beim Einschalten der Schaltkontaktanordnung gegen Ende der Einschaltbewegung ansteigt. (Fig. 4 und Fig. 5)

7. Schaltkontaktanordnung nach einem der vorangehenden Patentansprüche, **dadurch gekennzeichnet, dass** bei einer Ausbildung der Schaltkontaktanordnung (20) als Vielfachkontaktanordnung die Kontaktkraftfedern (8) aller Kontakthebel (2) Bestandteil einer einteiligen Blattfeder (23) sind.

## Claims

1. Switching contact arrangement having a contact mount (1) and a contact lever (2) which can move in an articulated manner about a rotation point (11) on the contact mount (1), as well as having a contact force spring (8), which is in the form of a leaf spring, for pressing the contact lever (2) against an opposing contact (5),
**characterized**
**in that** the contact force spring (8) is arranged such that it can pivot like a rocker, such that the ends (14) of the contact force spring (8) rest on the contact lever (2), and a pivoting bearing (10) of the contact force spring (8) is arranged between the rotation point (11) of the contact lever (2) and its contact-making end part (18).

2. Switching contact arrangement according to patent claim 1,
**characterized**
**in that** the pivoting bearing (10) of the contact force spring (8) can move along a sliding surface (19), which is located on the contact mount (1), as a function of the respective spring force, without any fixed connection to the contact mount (1).

3. Switching contact arrangement according to one of the preceding claims,
**characterized**
**in that** the pivoting bearing (10) of the contact force spring (8) is formed by a kink (20), which rests on the essentially planar sliding surface (19) on the contact mount (1), in the contact force spring (8).

4. Switching contact arrangement according to one of the preceding claims,
**characterized**
**in that** a sliding core (9) which is seated on the contact mount (2) is provided as an opposing bearing for the contact force spring (8). (Figure 2 and Figure 3).

5. Switching contact arrangement according to one or more of claims 1-4,
**characterized**
**in that**, in order to form an opposing bearing for the contact force spring (8), one end (14) of it is bent, and a recess (15) is arranged on the contact lever (2) in order to hold the bent end (14). (Figures 4, 6, 7).

6. Switching contact arrangement according to one of claims 1-5,
**characterized**
**in that** projections (16, 17) which are opposite one another with an offset on the contact mount (1) and on the contact lever (2) are provided, arranged in such a way that the spring force during connection of the switching contact arrangement rises toward the end of the connection movement. (Figure 4 and Figure 5).

7. Switching contact arrangement according to one of the preceding claims,
**characterized**
**in that**, if the switching contact arrangement (20) is in the form of a multiple contact arrangement, the contact force springs (8) of all the contact levers (2) are a component of an integral leaf spring (23).

## Revendications

1. Dispositif à contact de commutation, comprenant un porte-contacts (1) et un levier de contact (2) mobile en articulation sur le porte-contacts (1) autour d'un centre de rotation (11) ainsi qu'un ressort à force de contact (8) conçu sous la forme d'un ressort à lame pour presser le porte-contacts (2) contre un contact complémentaire (5), **caractérisé en ce que**
le ressort à force de contact (8) est monté pivotant à la manière d'une bascule de telle façon que les extrémités (14) du ressort à force de contact (8) viennent s'appliquer contre le levier de contact (2) et qu'un palier de pivotement (10) du ressort à force de contact (8) soit disposé entre le centre de rotation (11) du levier de contact (2) et sa partie terminale (18) donnant le contact.

2. Dispositif à contact de commutation selon la revendication 1, **caractérisé en ce que**
le palier de pivotement (10) du ressort à force de contact (8), sans liaison fixe avec le porte-contacts (1), est mobile le long d'une surface de glissement (19) située sur le porte-contacts (1), en fonction de la force de ressort respective.

3. Dispositif à contact de commutation selon l'une des revendications précédentes, **caractérisé en ce que**
le palier de pivotement (10) du ressort à force de contact (8) est formé par un coude (20) du ressort à force de contact (8), coude qui en contact avec le porte-contacts (1), sur la surface de glissement (19) sensiblement plane.

4. Dispositif à contact de commutation selon l'une des revendications précédentes, **caractérisé en ce qu'**
une pastille de glissement (9), montée sur le porte-contacts (1), est prévue en tant que contre-appui du ressort à force de contact (8). (fig. 2 et fig. 3)

5. Dispositif à contact de commutation selon l'une ou plusieurs des revendications 1 à 4, **caractérisé en ce que**
pour former un contre-appui du ressort à force de contact (8), une extrémité (14) de celui-ci est repliée et un évidement (15) est ménagé sur le levier de contact (2) pour loger l'extrémité (14) repliée. (figs. 4, 6, 7)

6. Dispositif à contact de commutation selon l'une des revendications 1 à 5, **caractérisé en ce que**
des saillies (16, 17), disposées en regard l'une de l'autre de façon décalée, sont prévues sur le porte-contacts (1) et sur le levier de contact (2), dans une disposition telle que, lors de l'enclenchement du dispositif à contact de commutation, la force de ressort augmente vers la fin du mouvement d'enclenchement. (fig. 4 et fig. 5)

7. Dispositif à contact de commutation selon l'une des revendications précédentes, **caractérisé en ce que**
dans le cas d'une réalisation du dispositif à contact de commutation (20) sous la forme d'un dispositif à contacts multiples, les ressorts à force de contact (8) de tous les leviers de contact (2) font partie d'un ressort à lame (23) monobloc.
